# EUROPÄISCHE PATENTSCHRIFT

(11) **EP 0 230 887 B1**
(45) Veröffentlichungstag und Bekanntmachung des Hinweises auf die Patenterteilung: **04.03.1992**
(21) Anmeldenummer: 87100225.9
(22) Anmeldetag: 09.01.1987
(51) Int. Cl.: F25D 17/04

(54) **Kühl- oder Gefriergerät mit Kühlraumbelüftung**
Cooling or freezing apparatus with chill room aeration
Appareil de refroidissement ou de congélation avec aération de la chambre frigorifique

(30) Priorität: 25.01.1986 DE 3602200
(43) Veröffentlichungstag der Anmeldung: 05.08.1987
(73) Patentinhaber: Licentia Patent-Verwaltungs-GmbH, 60596 Frankfurt (DE)
(72) Erfinder: Ueckert, Hans-Werner, Ing.grad., D-3471 Lauenförde (DE); Hensel, Dieter, D-3500 Kassel (DE)
(74) Vertreter: Vogl, Leo, Dipl.-Ing.

(56) Entgegenhaltungen:
- US-A- 2 810 493
- US-A- 3 201 833
- US-A- 3 331 648

## Beschreibung

Die Erfindung betrifft ein Kühl- oder Gefriergerät gemäß dem Oberbegriff des Anspruchs 1.

Bei einem bekannten Kühlgerät dieser Art (DE-A-32 05 963) ist als Handhabe zur Betätigung einer Tür ein schwenkbarer Handgriff vorgesehen, der beim öffnen der Tür über eine damit gekuppelte Ventilanordnung einen Luftweg von außen in den vom Gerätegehäuse und der Tür umschlossen Kühlraum freigibt. Die Ventilanordnung ist in den Türkörper eingebaut und bei unbetätigtem Handgriff geschlossen. Dadurch baut sich nach einem dem öffnen folgenden Schließen der Tür durch die Abkühlung der Luft sowie durch die unmittelbar und über ihre gesamte Länge dicht am Auflagerand des Gerätegehäuses aufliegende elastische Dichtung ein Unterdruck im Kühlraum auf, der die Tür über ihre Dichtung mit erheblicher Kraft in der Schließstellung hält. Dieser Unterdruck gleicht sich bei einer Betätigung der Handhabe über die damit gesteuerte Ventilanordnung mit der Außenatmosphäre aus. Abgesehen vom erheblichen baulichen Aufwand für eine in dieser Weise aufgebaute und gesteuerte Ventilanordnung besteht dabei auch die Gefahr, daß sich im Luftweg und an den Ventilflächen Schwitzwasser absetzt, das zu Korrosionen und damit zu Undichtheiten führt und andererseits im Luftweg gefrieren kann und denselben verschließt bzw. die Ventilanordnung blockiert.

Es ist auch ein Kühl- oder Gefriergerät bekannt (US-A-3 201 883), bei dem auf einer Tür ein feststehender Handgriff mit einer Eingrifföffnung starr befestigt ist. Die Tür stützt sich über eine elastische Dichtung auf einem Auflagerand des Gehäuses auf, wobei die Dichtung ein Hohlkammerprofil mit einem eingesetztem Magnetstreifen aufweist, der über Dehnungsfalten mit einem Dichtungsfuß verbunden ist. Der Dichtung ist eine selbsttätig wirkende Ventilanordnung zugeordnet, die aus einem vom Dichtungsfuß ausgehenden, sich über das den Magnetstreifen aufnehmende Hohlkammerprofil und auf der gegenüberliegenden Seite zurück zum Dichtungsfuß reichenden Band besteht. Dieses Band liegt somit in der Dichtungsfuge, so daß die Dichtung nur im übrigen Abschnitt unmittelbar auf dem Auflagerand aufliegt. Es ist zudem beidendig im Bereich des Dichtungsfußes festgesetzt sowie in der Länge so bemessen, daß bei fehlendem Druckunterschied zwischen der Außenatmosphäre und dem Kühlraum die Dichtung bei geschlossener Tür im Bereich des in der Dichtfuge liegenden Bandes noch zum Auflagerand des Gehäuses hingezogen wird und das Band auf dem Auflagerand aufliegt. Wird die Tür durch Zug an dem starr auf die Tür aufgesetzten Handgriff in Öffnungsrichtung gezogen, dann strecken sich die Dehnungsfalten zwischem dem Dichtungsfuß und dem Magnetstreifen in dem Bereich, in dem das Band nicht vorgesehen ist. Im Bereich des Bandes wird die Dichtung mit der beginnenden öffnungsbewegung von dem zugehörigen Abschnitt des Auflagerandes selbsttätig abgehoben, nachdem das Band eine Streckung der Dehnungsfalten in diesem Bereich nicht zuläßt. Bei diesem Aufbau schwächt das zwischen dem Magnetstreifen und dem Auflagerand des Gehäuses liegende Band die Schließkraft der Dichtung gegenüber dem Auflagerand, so daß bereits dadurch die Gefahr besteht, daß im normalen Betrieb in diesem Bereich bei Unterdruck im Kühlraum Außenluft einströmt und ein Reifansatz eintritt. Zudem muß die Länge des Bandes sehr genau abgestimmt sein. Insbesondere sind jedoch an den quer zur Dichtungslängsrichtung verlaufenden Rändern des Bandes von außen nach innen durchgehende Luftkanäle gebildet, da das Band eine endliche Dicke aufweist und der Magnetstreifen aufgrund seiner Steifigkeit erst nach einer gewissen Strecke die ihn umgebende Hülle an den Auflagerand andrücken kann. Besonders über diese Luftkanäle tritt ein ungehinderter Luftaustausch statt, der dazu führt, daß sich im betreffenden Bereich innerhalb des Kühlraumes infolge der Bildung von Schwitzwasser Eis- und Reifschichten anlagern.

Der Erfindung liegt die Aufgabe zugrunde, bei einem Kühl- oder Gefriergerät gemäß dem Oberbegriff des Anspruchs 1 Maßnahmen zu treffen, durch die bei einer dem Druckausgleich dienenden manuell betätigbaren Ventilanordnung ohne die Anwendung besonderer Ventileinrichtungen die Bildung von Schwitzwasser im Bereich der Ventilanordnung vermieden wird.

Die Lösung dieser Aufgabe erfolgt gemäß der Erfindung durch die kennzeichnenden Merkmale des Anspruchs 1.

Bei einer Ausgestaltung eines Kühl- oder Gefriergerätes gemäß der Erfindung wird ein Abschnitt der für den dichten Verschluß ohnehin vorhandenen Dichtung als Ventilstrecke ausgenutzt. Hierzu braucht dem betreffenden Abschnitt lediglich eine einfache Aushebevorrichtung zugeordnet zu werden, die manuell zu betätigen ist. Die hierfür erforderliche Handhabe ist vorzugsweise einem Türgriff zugeordnet und wird zusammen mit letzterem beim Öffnungsvorgang der Tür betätigt. Die Abhebevorrichtung kann dabei nachträglich außen an der Tür angeordnet werden, und das Ventil bildet keine verdeckten Teile, so daß ein guter Zugriff möglich ist, falls eine Vereisung in diesem Bereich eintritt. Wird der Dichtungsabschnitt durch die Handhabe vom Auflagerand des Gerätegehäuses abgehoben, dann kann ungehindert Luft von außen in den Kühlraum einströmen und den Druckausgleich herbeiführen. Die Türöffnungskraft ist dann allein durch die der Dichtung zugeordnete Magnetleiste bestimmt, die üblicherweise in der Dichtung angeordnet ist und letztere in dichter Anlage mit dem permanentmagnetischen Auflagerand des Gerätegehäuses hält. Wenn die Dichtung ein Hohlkammerprofil mit einer Dehnungsfalte aufweist sowie an der Tür festgesetzt ist, dann braucht die Handhabe zum Abheben des Dichtungsabschnittes nur mit einer diese Dehnungsfalte hintergreifenden Betätigungslasche versehen zu sein.

Vorteilhafte Weiterbildungen der Erfindung sind in den übrigen Ansprüchen angegeben.

Die Erfindung ist nachfolgend anhand der Zeichnungen eines Ausführungsbeispiels näher erläutert.

Es zeigt:
Figur 1: Eine Teilansicht eines Kühl- oder Gefriergerätes mit einer Dichtung zwischen einem Gerätegehäuse und einer Tür und einer Aushebevorrichtung in Vorderansicht,
Figur 2: Eine perspektivische Ansicht der Anordnung nach Figur 1,
Figur 3: Einen Ausschnitt aus Figur 2 bei betätigter Handhabe
Figur 4: Eine Querschnittdarstellung nach den vorausgegangenen Figuren im Bereich der Handhabe und
Figur 5: Eine Querschnittsdarstellung der Anordnung bei betätigter Handhabe.

Bei einem nur auschnittsweise dargestellten Gehäuse (1) eines Kühl- oder Gefriergerätes liegt auf einem stirnseitigen, einen Kühlraum (2) umschließenden Auflagerand (3) eine Dichtung (4) mit ihrem eingelegten Magnetstreifen (5) auf. Die Dichtung (4) befindet sich an einer Tür (6) und weist ein Hohlkammerprofil (7) mit einer in Längsrichtung der Dichtung (4) verlaufenden Dehnungsfalte (8) auf. Die Dehnungsfalte (8) verläuft parallel zur Längsrichtung des Auflagerandes (3). Das Hohlkammerprofil (7) zwischen dem Magnetstreifen (5) und der tragenden Innenfläche (9) der Tür (6) dient zum Ausgleich von Toleranzen in der Spaltbreite zwischen dem Auflagerand (3) und der Innenfläche (9) bei geschlossener Tür (6). An der Tür (6) ist ein feststehender Handgriff (10) mit einem angeformten Fuß (11) festgesetzt. Zwischen der Frontseite der Tür (6) und dem Handgriff (10) befindet sich eine Eingrifföffnung (12), in die mit den Fingern einer Hand zum Öffnen der Tür (6) eingegriffen wird:
Der Tür (6) ist auch eine Handhabe (13) zugeordnet, die eine Betätigungslasche (14) aufweist, die mit einer einendigen Abkröpfung (15) die Dehnungsfalte (8) an ihrer dem Magnetstreifen (5) zugewandten Flanke hintergreift. Die Handhabe (13) ist durch Abknicken des der Dichtung abgewandten Endes der Betätigungslasche (14) gebildet, wobei diese Handhabe (13) zwischen der dem Benutzer zugewandten Frontfläche der Tür (6) und dem eigentlichen Handgriff (10) liegt. Die Handhabe (13) ragt somit in die Eingrifföffnung (12). Dabei steht die Handhabe (13) sowohl der Frontfläche der Tür (6) bzw. dem Fuß (11) des Handgriffs und andererseits auch dem Handgriff (10) in unbetätigter Lage mit Abstand gegenüber. Die Betätigungslasche (14) ist zwischen der schmalen äußeren Stirnseite (16) der Tür (6) und einem dieselbe übergreifenden Schenkel (17) des Fußes (11) senkrecht zur Ebene des Auflagerandes (3) bzw. der Frontseite der Tür (6) verstellbar geführt. Die Handhabe (13) kann sich wie dargestellt über einen Teil, aber auch über etwa die volle lichte Höhe der Eingrifföffnung (12) erstrecken.

Wird nach einem Öffnen und anschließendem Schließen die Tür durch den nachfolgend im Kühlraum auftretenden Unterdruck zum Auflagerand (3) hin gezogen, dann kann der durch die Abkühlung der Luft entstehende Unterdruck infolge dicht schließender Dichtung (4) sich nicht mit der Außenatmosphäre ausgleichen. Die Tür (6) liegt dann mit erheblichem Druck auf dem Auflagerand (3) auf und läßt sich nicht oder nur unter entsprechendem Kraftaufwand öffnen, wenn kein Druckausgleich geschaffen wird. Um dies zu erreichen, kann beispielsweise mit einem Finger beim Erfassen des Handgriffs (10) zwischen den Fuß (11) des Handgriffs (10) und die Handhabe (13) eingegriffen werden. Durch die für das Öffnen der Tür erforderliche Zugbewegung wird dann über die Betätigungslasche die Abkröpfung (15) in Anlage mit der Dehnungsfalte (8) der Dichtung (4) gebracht, die beim weiteren Ziehen der Handhabe (13) zum Handgriff (10) hin im unmittelbar benachbarten Abschnitt (18) gemäß Figur (3) unter Zusammendrücken der Hohlkammer (7) abgehoben wird. Im Bereich des Abschnitts (18) kann dann Luft von außen in den Kühlraum (2) einströmen und den Druckausgleich herbeiführen. Dabei wird die Dehnungsfalte (8) nicht stärker als erforderlich zusammengepreßt, weil bei abgehobenem Magnetstreifen (5) die Handhabe (13) gegen die Innenseite des Handgriffs (10) stößt und ein weiteres Zusammenpreßen verhindert, wie es Figur 5 zeigt.

Daneben ist es auch möglich, mit der Handhabe (13) eine Hebelvorrichtung zu betätigen, die am Gehäuse (1) befestigt sein kann und z. B. über eine in den Auflagerand (3) eingelassene Aushebevorrichtung die Dichtung (4) z. B. mittels eines verschiebbaren Bolzens teilweise vom Auflagerand abdrückt, wenn die Handhabe (13) betätigt wird. Hierzu braucht beispielsweise dem Handgriff nur ein verschiebbarer Knopf zugeordnet werden, der z. B. beim Öffnen der Tür mit dem Daumen gedrückt wird und über ein Gestänge beispielsweise eine im Gehäuse gelagerte Wippe betätigt, die unmittelbar mit einem Arm unter die Dichtung greift oder einen Schieber, Bolzen oder dergleichen zur Dichtung hin verstellt und so die Dichtung vom Auflagerand teilweise abhebt.

## Patentansprüche

1. Kühl- oder Gefriergerät, insbesondere Kühl-oder Gefrierschrank, mit einer Tür (6), die über eine elastische Dichtung (4) dicht auf einem Auflagerand (3) des Gerätegehäuses (1) aufliegt, und mit einer an der Tür (6) verstellbar geführten, manuell betätigbaren Handhabe (13,14), die mit einer Ventilanordnung gekuppelt ist, welche bei einer Verstellung der Handhabe (13,14) einen Luftweg in den vom Gerätegehäuse (1) und der Tür (6) umschlossenen Kühlraum (2) freigibt, dadurch gekennzeichnet, daß die Handhabe (13,14) mit einem begrenzten, dicht auf dem Auflagerand (3) aufliegenden Abschnitt (18) der Dichtung (4) in Eingriff steht und bei ihrer Betätigung den Abschnitt (18) vom Auflagerand (3) abhebt.

2. Kühl- oder Gefriergerät, nach Anspruch 1, dadurch gekennzeichnet, daß die Dichtung (4) ein Hohlkammerprofil (7) mit einer Dehnungsfalte (8) und einen angesetzten Magnetstreifen (5) aufweist sowie an der Tür (6) festgesetzt ist und daß die Handhabe (13) mit einer die Dichtung (4) erfassenden Betätigungslasche (14) versehen ist.

3. Kühl- oder Gefriergerät nach Anspruch 2, dadurch gekennzeichnet, daß die Betätigungslasche (14) ein Formblech ist, das an der Tür (6) geführt ist und mit einer einendigen Abkröpfung (15) die Dehnungsfalte (8) hintergreift.

4. Kühl- oder Gefriergerät nach Anspruch 1 oder einem der folgenden, dadurch gekennzeichnet, daß an der Tür ein feststehender Handgriff (10) mit einer Eingrifföffnung (12) befestigt ist, und daß die Handhabe (13) in die Eingrifföffnung (12) ragt.

5. Kühl- oder Gefriergerät nach Anspruch 2 oder einem der folgenden, dadurch gekennzeichnet, daß die Betätigungslasche (14) an ihrem der Dichtung (4) abgewandten Ende als Handhabe (13) abgeknickt ist und daß die Handhabe zwischen der Tür (6) und einem Handgriff (10) jeweils mit Abstand davon in die Eingrifföffnung (12) ragt.

6. Kühl- oder Gefriergerät nach Anspruch 4 oder 5, dadurch gekennzeichnet, daß die Handhabe (13) im Fuß (11) des Handgriffs (10) an der schmalen äußeren Stirnseite der Tür (6) verstellbar geführt ist.

7. Kühl- oder Gefriergerät nach Anspruch 4 oder einem der folgenden, dadurch gekennzeichnet, daß sich die Handhabe (13) etwa über die volle freie Höhe der Eingrifföffnung (12) erstreckt.

8. Kühl- oder Gefriergerät nach Anspruch 1, dadurch gekennzeichnet, daß der Handhabe eine Hebelvorrichtung zugeordnet ist, die am Gehäuse (1) befestigt ist und mit einer Aushebevorrichtung in Eingriff steht, welche in den Auflagerand unter einem Abschnitt der Dichtung eingelassen ist und zur Dichtung hin aus dem Auflagerand hervordrückbar ist.

## Claims

1. A cooling or freezing apparatus, in particular, a refrigerator or freezer with a door (6), which makes sealing engagement with a supporting rim (3) of the apparatus casing (1) via a resilient sealing member (4), and with a manually actuatable handle (13,14) which is adjustably guided on the door and which is coupled with a ventilator arrangement that, upon an adjustment of the handle (13,14) provides an air passage to the cold storage chamber (2) enclosed by the apparatus casing (1) and the door (6), characterised in that the handle (13,14) is in engagement with a limited section (18) of the sealing member (4) that makes sealing engagement with the supporting rim (3), and, when actuated, removes the section (18) from the supporting rim (3).

2. A cooling or freezing apparatus, according to claim 1, characterised in that the sealing member (4) has a hollow chamber section (7) with an expansion fold (8) and an attached magnetic strip (5), and is fastened on the door (6), and that the handle (13) is provided with an actuating strip (14) that engages the sealing member (4).

3. A cooling or freezing apparatus according to claim 2, characterised in that the actuating strip (14) is formed sheet metal which is guided on the door and with a joggled end extends behind the expansion fold.

4. A cooling or freezing apparatus according to claim 1, or one of the following claims, characterised in that a hand grip (10) with a grip opening (12) is fastened and that the handle (13) projects into the grip opening (12).

5. A cooling or freezing apparatus according to claim 2, or one of the following claims characterised in that the actuating strip (14) is angled to form a handle (13) at its end remote from the sealing member (4) and that the handle extends into the grip opening (12) between the door (6) and a hand grip (10) and is spaced therefrom respectively.

6. A cooling or freezing apparatus according to claim 4 or 5, characterised in that the handle (13) is adjustably guided in the base (11) of the hand grip (10) on the narrow external face of the door (6).

7. A cooling or freezing apparatus according to claim 4 or one of the following claims, characterised in that the handle (13) extends over approximately the full free height of the grip opening (12).

8. A cooling or freezing apparatus according to claim 1 characterised in that the handle is linked to a lever device which is attached to the casing (1) and engages with a lifting out device which is inserted in the support rim under a section of the sealing member and is pressable towards the sealing member and away from the supporting rim.

## Revendications

1. Appareil de réfrigération ou de congélation, notamment réfrigérateur ou congélateur armoire, comportant une porte (6) qui, par un joint d'étanchéité (4) élastique, s'applique de manière étanche sur un bord d'appui (3) du châssis d'appareil (1) et comportant une manette (13, 14) guidée réglable sur la porte (6), actionnable manuellement qui est accouplée à un ensemble de soupapes qui, par un déplacement de la manette (13, 14), libère un parcours d'air dans l'enceinte frigorifique (2) entourée par le châssis d'appareil (1) et la porte (6), caractérisé en ce que la manette (13, 14) est en prise avec une partie (18) limitée du joint d'étanchéité (4), reposant de manière étanche sur le bord d'appui (3) et qui, lors de sa manoeuvre, soulève la partie (18) du bord d'appui (3).

2. Appareil de réfrigération ou de congélation selon la revendication 1, caractérisé en ce que le joint d'étanchéité (4) présente un profil en chambre creuse (7) avec un pli d'allongement (8) et une bande magnétique (5) rapportée et est fixé contre la porte (6) et en ce que la manette (13) est pourvue d'une patte d'actionnement (14) saisissant le joint d'étanchéité (4).

3. Appareil de réfrigération ou de congélation selon la revendication 2, caractérisé en ce que la patte d'actionnement (14) est une tôle façonnée qui est guidée contre la porte (6) et passe derrière le pli d'allongement (8), par un coude (15) situé à une extrémité.

4. Appareil de réfrigération ou de congélation selon la revendication 1 ou l'une des revendications suivantes, caractérisé en ce qu'une poignée (10) fixe, présentant une ouverture de prise (12), est fixée contre la porte et en ce que la manette (13) s'engage dans l'ouverture de prise (12).

5. Appareil de réfrigération ou de congélation selon la revendication 2 ou l'une des revendications suivantes, caractérisé en ce que la patte d'actionnement (14) est repliée en manette (13) à son extrémité éloignée du joint d'étanchéité (4) et en ce que la manette s'engage dans l'ouverture de prise (12), entre la porte (6) et une poignée (10), dans chaque cas à distance de celles-ci.

6. Appareil de réfrigération ou de congélation selon la revendication 4 ou 5, caractérisé en ce que la manette (13) est guidée déplaçable dans le pied (11) de la poignée (10), sur le petit côté frontal extérieur de la porte (6).

7. Appareil de réfrigération ou de congélation selon la revendication 4 ou l'une des revendications suivantes, caractérisé en ce que la manette (13) s'étend légèrement au-dessus de la pleine hauteur libre de l'ouverture de prise (12).

8. Appareil de réfrigération ou de congélation selon la revendication 1, caractérisé en ce qu'un dispositif à levier est associé à la manette, lequel est fixé sur le châssis 1 et est en prise avec un dispositif de relevage qui est encastré dans le bord d'appui, sous une partie du joint d'étanchéité et qui peut être pressé en direction du joint d'étanchéité, hors du bord d'appui.
